# EUROPÄISCHE PATENTSCHRIFT

(11) **EP 1 988 196 B1**
(45) Veröffentlichungstag und Bekanntmachung des Hinweises auf die Patenterteilung: **08.06.2011**
(21) Anmeldenummer: 08005278.0
(22) Anmeldetag: 20.03.2008
(51) Int. Cl.: D04B 15/14

(54) **Rundstrickmaschine mit einem auswechselbarem Nadelzylinder**
Circular knitting machine with a replaceable needle cylinder
Métier à tricoter circulaire doté d'un cylindre échangeable

(30) Priorität: 30.04.2007 DE 102007020743
(43) Veröffentlichungstag der Anmeldung: 05.11.2008
(73) Patentinhaber: SIPRA Patententwicklungs- und Beteiligungsgesellschaft mbH, 72461 Albstadt (DE)
(72) Erfinder: Tränkle, Dietmar, 72336 Balingen (DE); Boss, Bernd, 72461 Albstadt (DE)
(74) Vertreter: Kohler Schmid Möbus

(56) Entgegenhaltungen:
- DE-A1- 19 653 761
- GB-A- 505 324

## Beschreibung

Die Erfindung betrifft eine Rundstrickmaschine der im Oberbegriff des Anspruchs 1 angegebenen Gattung und einen dafür geeigneten Nadelzylinder.

Rundstrickmaschinen mit einem auswechselbaren Nadelzylinder sind seit langer Zeit bekannt (DE 177 577 A). Sofern die Rundstrickmaschine nur einen Nadelzylinder aufweist, ist dessen Ein- und Ausbau relativ einfach. Dabei kann der Ein- und Ausbau sowohl Reparatur- und Wartungszwecken als auch dem Zweck dienen, dieselbe Rundstrickmaschine mit Nadelzylindern unterschiedlicher Teilung und/oder unterschiedlichen Durchmessern zu betreiben. Da der Raum oberhalb des Nadelzylinders weitgehend frei ist, brauchen die Nadelzylinder und ggf. die zugehörigen Tragringe nur von oben her aus dem Maschinengestell herausgehoben oder in dieses eingesetzt werden.

Dagegen sind der Ein- und Ausbau eines Nadelzylinders von oben her nicht ohne weiteres möglich, wenn die Rundstrickmaschine zusätzlich ein oberhalb des Nadelzylinders angeordnetes Bauteil, z. B. eine Rippscheibe oder eine Fadenwechselvorrichtung, aufweist, da eine Entfernung derartiger Bauteile eine nahezu vollständige Demontage der Rundstrickmaschine erforderlich machen würde. Für diese Fälle ist es daher bereits bekannt (EP 0 413 608 A1, EP 0 436 313 A1), eine Einrichtung vorzusehen, mittels derer die relative Lage zwischen dem Nadelzylinder und dem Bauteil in Richtung der Nadelzylinderachse derart verstellbar ist, dass der Nadelzylinder in einer senkrecht zur Nadelzylinderachse verlaufenden Richtung ein- bzw. ausgebaut werden kann, und zwar wahlweise mit oder ohne dem genannten Bauteil. Allerdings ist ein derartiger Ein- und Ausbau des Nadelzylinders selbst bei ausreichend angehobenem Bauteil noch problematisch. Ein Grund hierfür besteht darin, dass der Nadelzylinder mit seiner Unterkante meistens in einer Aussparung des Zylindertragrings angeordnet und/oder mit zusätzlichen Zentriermitteln versehen ist, die beim Ausbau ein beträchtliches Anheben des Nadelzylinders und beim Einbau ein entsprechendes Absenken des Nadelzylinders erforderlich machen. Diese Bewegungen müssen von dem mit dem Umbau befassten Bedienungspersonal manuell durchgeführt werden. Dadurch werden Aus- und Einbaumaßnahmen insbesondere dann erschwert, wenn der Nadelzylinder noch zusätzlich durch ein auf ihm abgelegtes Bauteil, z. B. eine Rippscheibe, belastet ist.

Zur Vermeidung dieser Nachteile ist es bekannt (DE 195 33 844 A1), den Nadelzylinder generell zusammen mit der auf ihm abgelegten Rippscheibe auszubauen und dabei, falls es sich um Großrundstrickmaschinen handelt, die Rippscheibe lösbar an einem Rippscheibenträger zu montieren. Dieser Rippscheibenträger wird vor dem radialen Entfernen des Nadelzylinders und der Rippscheibe mittels einer speziellen Hubvorrrichtung nach unten durch den Nadelzylinder hindurch so tief abgesenkt, dass seine Oberkante unterhalb der Nadelzylinderunterkante zu liegen kommt und dadurch das radiale Entfernen des Nadelzylinders nicht behindern kann.

Schließlich ist eine Rundstrickmaschine der eingangs bezeichneten Gattung bekannt (DE 196 53 761 B4), die Mittel zur Einstellung des Nadelzylinders in axialer Richtung derart aufweist, dass der Nadelzylinder wahlweise in eine übliche Betriebsstellung oder in eine angehobene, den Ein- und Ausbau ermöglichende Montagestellung eingestellt werden kann. Diese Mittel bestehen entweder aus im Tragring des Nadelzylinders montierten, an die Unterseite des Nadelzylinders anlegbaren Hebeschrauben oder aus zwischen dem Nadelzylinder oder dem Tragring montierbaren, unrunde Querschnitte aufweisenden Hebeschienen. Während die Anwendung der Hebeschrauben vergleichsweise umständliche Arbeiten beim Auswechseln eines Nadelzylinders erforderlich macht, ist das Auswechseln eines Nadelzylinders mit Hilfe der Hebeschienen wegen der großen aufzuwendenden Kräfte von einer einzigen Bedienungsperson kaum durchführbar. Das gilt insbesondere dann, wenn es sich um vergleichsweise schwere Nadelzylinder von Großrundstrickmaschinen handelt und zusammen mit den Nadelzylindern auch Rippscheiben oder andere Bauteile ausgebaut werden müssen. Abgesehen davon erfordert das Auswechseln eines Nadelzylinders wie bei den anderen bekannten Rundstrickmaschinen eine Vielzahl von Arbeitsschritten, was den Auswechselvorgang zusätzlich erschwert.

Ausgehend davon liegt der Erfindung das technische Problem zugrunde, die Rundstrickmaschine der eingangs bezeichneten Gattung so auszubilden, dass der Ein- und Ausbau unabhängig davon, ob er mit oder ohne Rippscheibe od. dgl. erfolgt, mit einer geringeren Anzahl von Arbeitsschritten durchführbar und insgesamt wesentlich vereinfacht ist.

Zur Lösung dieses Problems dienen eine Rundstrickmaschine mit den Merkmalen des Anspruchs 1 und ein Nadelzylinder mit den Merkmalen des Anspruchs 13.

Die Erfindung bringt den Vorteil mit sich, dass es zum Ausbau eines Nadelzylinders, nachdem die üblichen Vorbereitungsarbeiten durchgeführt worden sind, praktisch nur erforderlich ist, den Nadelzylinder mittels der Exzenter in die Montagestellung anzuheben und dann seitlich aus der Maschine herauszubewegen, während es beim Einbau eines neuen Nadelzylinders ausreicht, diesen auf den Exzentern abzusetzen und danach in die Betriebsstellung abzusenken.

Weitere vorteilhafte Merkmale der Erfindung ergeben sich aus den Unteransprüchen.

Die Erfindung wird nachfolgend in Verbindung mit den beiliegenden Zeichnungen an Ausführungsbeispielen näher erläutert. Es zeigen:
Fig. 1 einen Vertikalschnitt durch einen Teil einer Rundstrickmaschine;
Fig. 2 eine der Fig. 1 entsprechende, jedoch vereinfachte Schnittdarstellung einer erfindungsgemäßen Rundstrickmaschine mit einem Nadelzylinder in einer Montagestellung;
Fig. 3 einen der Fig. 2 entsprechenden Schnitt, wobei sich der Nadelzylinder jedoch in einer Betriebsstellung befindet;
Fig. 4 einen erfindungsgemäßen Exzenter in vergrößerter Darstellung;
Fig. 5 eine schematische, perspektivische Ansicht von oben auf einen in die Rundstrickmaschine eingebauten Exzenter unter Weglassung einer Schlossplatte;
Fig. 6 eine Seitenansicht des in Fig. 5 dargestellten Teils der Rundstrickmaschine bei in Montagestellung befindlichem Exzenter;
Fig. 7 eine der Fig. 6 entsprechende Ansicht bei in Betriebsstellung befindlichem Exzenter;
Fig. 8 und 9 den Fig. 2 und 3 entsprechende Darstellungen eines zweiten Ausführungsbeispiels der Erfindung; und
Fig. 10 in einer schematischen, perspektivischen Darstellung eine beispielhafte Anwendung des Ausführungsbeispiels nach Fig. 8 und 9 sowie einer vergrößerten Einzelheit X davon.

Nach Fig. 1 bis 3, in denen nur die für die Erfindung wesentlichen Teile dargestellt sind, enthält eine Rundstrickmaschine wie üblich eine nicht näher dargestellte, in einem Maschinengestell angeordnete Grundplatte, auf der ein Lagerring 1 mit Lagern 2 angeordnet ist, in denen ein Tragring 3 um eine in der Regel vertikale Maschinenachse 4 drehbar gelagert ist. Der Tragring 3 ist auf einer radial innen liegenden Seite von einer die Maschinenachse 4 koaxial umgebenden, vertikal angeordneten Seitenwand 5 begrenzt, die an ihrer Oberseite eine Auflagefläche 6 (Fig. 2) aufweist. Auf dieser Auflagefläche 6 ist die Unterseite eines Nadelzylinders 7 abgestützt, der mit Befestigungsschrauben 8, die Bohrungen der Seitenwand 5 durchragen und von der Unterseite her in den Nadelzylinder 7 eingedreht sind, fest mit dem Tragring 3 verbunden ist.

Zur genauen koaxialen Zentrierung des Nadelzylinders 7 bezüglich der Maschinenachse 4 ist die Seitenwand 5 an ihrer Oberseite von einem über die Auflagefläche 6 nach oben ragenden Zentrieransatz 9 begrenzt, der dem Nadelzylinder 7 radial von innen her gegenübersteht und z. B. einige Millimeter hoch ist. Der Zentrieransatz 9 dient zur Aufnahme von radial angeordneten Zentrierschrauben 10, die sich von innen gegen den Nadelzylinder 7 legen. Beim üblichen Antrieb des Tragrings 3 durch einen nicht dargestellten Antriebsmotor wird der Nadelzylinder 7 daher koaxial um die Maschinenachse 4 gedreht.

An der Grundplatte der Rundstrickmaschine ist weiterhin ein stationärer Tragring 11 befestigt, der eine Schlossplatte 12 trägt, auf der übliche, mit Schlossteilen 14 versehene Schlosssegmente 15 mit Hilfe von Befestigungsschrauben 16 befestigt sind. Ein mit Innengewinde versehener Stellring 17, der auf ein entsprechendes Außengewinde der Schlossplatte 12 geschraubt und im Tragring 11 drehbar gelagert ist, kann dazu verwendet werden, die Höhenlage der Schlosssegmente 15 parallel zur Maschinenachse 4 zentral einzustellen.

Im Nadelzylinder 7 sind übliche, insbesondere z. B. als Zungennadeln ausgebildete Strickwerkzeuge 18 vorgesehen, die vertikal angeordnet sind und mit Hilfe der Schlossteile 14 auf übliche Weise auf- und abbewegt werden können, um nicht dargestellte Fäden zu Maschen zu verarbeiten.

Erfindungsgemäß ist, wie Fig. 2 und 3 an einem derzeit für am besten gehaltenen Ausführungsbeispiel zeigen, der drehbare Tragring 3 mit Exzentern 19 versehen, die um vorzugsweise senkrecht zur Maschinenachse 4 angeordnete Achsen 20 gedreht werden können. Die Exzenter 19 weisen an ihren Vorderseiten, wie insbesondere Fig. 4 zeigt, im Wesentlichen kreisrunde Exzenterscheiben 21 auf und sind drehbar im Tragring 3 gelagert. Zu diesem Zweck sind sie außerdem vorzugsweise mit rückwärtigen, radial nach innen ragenden, zylindrischen Ansätzen 22 versehen. Diese Ansätze 22 sind zweckmäßig axial lose in Bohrungen der Seitenwand 5 des Tragrings 3 gelagert. Damit sie nicht radial nach vorn herausfallen, sind im Tragring 3 außerdem Anschlagstifte 23 angebracht, die sich an der radial außen liegenden Seite der Exzenterscheiben 21 abstützen.

Wie Fig. 4 weiter zeigt, weisen die Exzenterscheiben 21 je einen Umfangsabschnitt mit einer vorzugsweise ebenen Tragfläche 21a auf. Diese Tragfläche 21a hat von der Exzenter-Drehachse 20 einen größten radialen Abstand, während ein diametral gegenüber liegender Umfangsabschnitt 21b (Fig. 4) einen kleinsten radialen Abstand von der Drehachse 20 besitzt. Die dazwischen liegenden Umfangsabschnitte weisen entsprechend größer bzw. kleiner werdende Radien auf.

Wie Fig. 4 weiter zeigt, sind die Ansätze 22 der Exzenter 19 auf ihrer Innenseite mit je einem Mittel 24 zum Ansetzen eines Werkzeugs versehen, beispielsweise mit einem 6-Kant-Loch zur Aufnahme eines Inbusschlüssels. Im montierten Zustand der Exzenter 19 (Fig. 2 und 3) sind diese Mittel 24 von der Innenseite des Nadelzylinders 7 her zugänglich.

Schließlich sind die Exzenterscheiben 21, wie aus Fig. 2 und 3 ersichtlich ist, vorzugsweise mit einer am Umfang ausgebildeten Zentrierrippe 25 versehen. Diese Zentrierrippe 25 erstreckt sich insbesondere längs desjenigen Umfangsabschnitts 21b der Exzenterscheibe 21, der den kleinsten Abstand von der Exzenter-Drehachse 20 hat, und dient dem Zweck, beim Drehen des Exzenters 19 in eine aus Fig. 3 ersichtliche Betriebsstellung in eine Zentrierrille 26 (Fig. 2) einzugreifen, die von unten her in die Unterseite des Nadelzylinders 7 eingearbeitet und um die Nadelzylinder- bzw.

Maschinenachse 4 umlaufend ausgebildet ist.

Fig. 5 zeigt, dass am Umfang des drehbaren Tragrings 3 nur einige wenige Exzenter 19 vorhanden sind. Mit besonderem Vorteil werden nur zwei diametral gegenüber liegende, d. h. am Umfang um ca. 180° versetzt angeordnete Exzenter 19 vorgesehen. Diese werden vorzugsweise so angeordnet, dass sie von einer einzigen Bedienungsperson, ggf. mit je einer Hand und gleichzeitig, betätigt werden können.

Der Aus- und Einbau des Nadelzylinders 7 der Rundstrickmaschine nach Fig. 1 bis 5 kann auf die folgende Weise vorgenommen werden:

Es werden zunächst die Zentrierschrauben 10 sowie die Befestigungsschrauben 8, mittels derer der Nadelzylinder 7 in seiner üblichen Betriebsstellung, die er bei der Durchführung von Strickprozessen mit der Rundstrickmaschine einnimmt, am Tragring 3 gehalten und zentriert ist, von unten her gelöst. Diese Betriebsstellung ist in Fig. 3 und 7 dargestellt. Die vorzugsweise zwei Exzenter 19 nehmen in der Betriebsstellung eine Drehstellung derart ein, dass sich die Umfangsabschnitte 21b oben befinden und daher die Zentrierrippen 25 in den Zentrierrillen 26 des Nadelzylinders 7 angeordnet sind, während die Tragflächen 21a nach unten weisen. Da die Umfangsabschnitte 21b ihren kleinsten Abstand von der Exzenter-Drehachse 20 haben, befindet sich der Nadelzylinder 7 in seiner axial tiefsten Stellung, in welcher seine Unterseite im Wesentlichen auf der Auflagefläche 6 des Tragrings 3 aufliegt und daher vom Zentrieransatz 9 überragt wird. Zwischen der Oberkante des Zentrieransatzes 9 und der Unterseite des Nadelzylinders 7 ergibt sich daher ein Abstand h gemäß Fig. 3, der schematisch auch in Fig. 7 angedeutet ist.

Nach dem Lösen der Schrauben 8 und 10 werden die beiden Exzenter 19 um vorzugsweise genau 180° um ihre Drehachsen 20 gedreht. Die genauen Drehstellungen können z. B. durch je eine an den Innenseiten der Ansätze 22 angebrachte Markierung 27 (Fig. 4) kontrolliert werden. Die Drehung beider Exzenter 19 erfolgt möglichst gleichzeitig, um ein verkippungsfreies Anheben des Nadelzylinders 7 zu ermöglichen, und endet damit, dass die Tragflächen 21a oben und die Umfangsabschnitte 21b unten liegen (Fig. 2 und 6).

Die Verdrehung der Exzenter 19 um 180° hat zur Folge, dass der Nadelzylinder 7 jetzt in die aus Fig. 2 und 6 ersichtliche Montagestellung angehoben ist, in welcher das Maß h im Wesentlichen Null beträgt. Das bedeutet, dass die vorzugsweise ebene Unterseite des Nadelzylinders 7 im Wesentlichen in gleicher Höhe bzw. bündig mit der Oberkante des Zentrieransatzes 9 angeordnet ist. Mit anderen Worten entsprechen die Abstände der Tragflächen 21a von den Drehachsen 20 der Exzenter 19 im Wesentlichen der Höhe, mit welcher der Zentrieransatz 9 über die Auflagefläche 6 des Tragrings 3 nach oben ragt.

In der Montagestellung kann der Nadelzylinder 7 nunmehr radial verschoben werden (Pfeil v in Fig. 2), wobei der Zentrieransatz 9 als Gleitfläche dient. Ein vorheriges weiteres Anheben oder Absenken des Nadelzylinders 7 über das mit den Exzenter 19 eingestellte Maß hinaus ist nicht erforderlich. Allerdings könnte der Zentrieransatz 9 und/oder die Unterseite des Nadelzylinders 7 mit Ausnehmungen versehen sein, die das Einführen von Montageschienen ermöglichen, auf denen der Nadelzylinder 7, ggf. nach einem geringfügigen Zurück- oder Weiterdrehen der Exzenter 19, aus der Rundstrickmaschine herausgefahren wird, wie an sich bekannt ist (z. B. DE 196 57 761 B4). In diesem Fall würde das Maß h zweckmäßig etwas größer sein, als der Höhe des Zentrieransatzes 9 entspricht.

Der nachfolgende Einbau eines anderen Nadelzylinders, der z. B. denselben Durchmesser, aber eine andere Nadelteilung besitzt, erfolgt dadurch, dass die beschriebenen Verfahrensschritte in der umgekehrten Reihenfolge durchgeführt werden. Sobald die Unterseite des Nadelzylinders 7 auf den Tragflächen 21a der Exzenter 19 aufliegt, können diese zurück- oder weitergedreht werden, um den Nadelzylinder 7 aufgrund seiner Schwerkraft in die normale Betriebsstellung abzusenken. Die Erfindung bietet hier vorzugsweise den Vorteil, dass beim Zurück- oder Weiterdrehen der Exzenter 19 allmählich die Zentrierrippen 25 in die Zentrierrille 26 des Nadelzylinders 7 eintreten und diesen dadurch bezüglich der Maschinenachse 4 bereits weitgehend radial zentrieren. Hat der Nadelzylinder 7 daher die Betriebsstellung (Fig. 3 und 7) erreicht, braucht mit Hilfe der Zentrierschrauben 10 nur noch eine abschließende Feinjustierung vorgenommen werden, die aufgrund eines geringfügigen Spiels zwischen der Zentrierrille 26 und den Zentrierrippen 25 möglich ist. Abschließend werden dann die Befestigungsschrauben 8 montiert und festgezogen, um den neuen Zylinder 7 in seiner Betriebsstellung zu fixieren.

Aus der obigen Beschreibung ist ersichtlich, dass der Auswechselvorgang mit wenigen Handgriffen und in der Regel von einer einzigen Bedienungsperson vollzogen werden kann, insbesondere wenn die beim Drehen der Exzenter 19 wirksam werdenden Hebelverhältnisse an das Gewicht des Nadelzylinders 7 und ggf. weitere Bauteile angepasst werden.

Während beim Ausführungsbeispiel nach Fig. 1 bis 7 die Exzenter 19 drehbar in der Seitenwand 5 des Tragrings 3 gelagert sind, zeigen Fig. 8 bis 10 ein Ausführungsbeispiel mit im Nadelzylinder 7 drehbar gelagerten Exzentern 32. Gleiche Teile sind in Fig. 8 bis 10 mit denselben Bezugszeichen wie in Fig. 1 bis 7 versehen.

Gemäß Fig. 8 und 9 weisen die Exzenter 32 analog zu den Exzentern 19 je eine Exzenterscheibe 33 auf, die in einer von der Unterseite des Nadelzylinders 7 her in diesen eingearbeiteten Aussparung 34 (Fig. 8) angeordnet ist. Außerdem sind die Exzenter 32 mit radial nach innen ragenden, an die Exzenterscheibe 33 angeformten Ansätzen 35 versehen. Diese Ansätze 35 sind in Bohrungen drehbar gelagert, die in unteren Seitenwänden 36 des Nadelzylinders 7 ausgebildet sind, die die Aussparungen 34 auf ihrer radial innen liegenden Seite begrenzen. Zum Einbringen der Ansätze 35 in die Aussparungen 34 kann die diese auf der radial außen liegenden Seite begrenzende Seitenwand des Nadelzylinders 7 lösbar mit diesem verbunden sein. Alternativ wäre es auch möglich, die Exzenter 32 zweiteilig auszubilden.

Im übrigen ist die Anordnung in Fig. 8 und 9 weitgehend identisch mit der nach Fig. 1 bis 7, d. h. die Exzenterscheiben 33 weisen einen vorzugsweise als Tragfläche 33a (Fig. 9) ausgebildeten Umfangsabschnitt mit einem vergleichsweise großen Abstand von einer Drehachse 37 und einen diametral gegenüber liegenden Umfangsabschnitt 33b (Fig. 8) mit einem vergleichsweise kleinen Abstand von der Drehachse 37 auf. Die Tragflächen 33a dienen wie die Tragflächen 21a in Fig. 2 dem Zweck, den Nadelzylinder parallel zur Maschinenachse 4 wahlweise in eine Montagestellung anzuheben (Fig. 8), in der seine Unterseite im Wesentlichen bündig mit der Oberkante des Zentrieransatzes 9 angeordnet ist und in der die Tragflächen 33a aus den Aussparungen 34 nach unten herausragen, oder aufgrund seiner Schwerkraft in eine Betriebsstellung (Fig. 9) absinken zu lassen, in welcher seine Unterseite auf der Auflagefläche 6 des Tragrings 3 aufliegt und in welcher die Exzenter 32 voll in die Aussparungen 34 zurückgezogen sind. Ein Unterschied zu Fig. 2 und 3 besteht lediglich darin, dass der Nadelzylinder 7 gemäß Fig. 8 dadurch in der Montagestellung gehalten wird, dass sich die Exzenterscheiben 33 mit ihren Tragflächen 33a auf einer am besten aus Fig. 8 ersichtlichen Stützfläche 38 abstützen, die radial außerhalb der Auflagefläche 6 für den Nadelzylinder 7 am Tragring 3 ausgebildet ist, und dass der Nadelzylinder 7 durch die Ansätze 35 axial in der angehobenen Position gehalten ist. Dagegen wird der Nadelzylinder 7 in Fig. 2 dadurch in der Montagestellung gehalten, dass die Ansätze 22 der Exzenter 19 in radial zur Maschinenachse 4 angeordneten Bohrungen des Tragrings 3 axial gehalten sind und der Nadelzylinder mit seiner Unterseite auf den Tragflächen 21a der Exzenterscheiben 21 abgestützt wird. Gemeinsam ist bei beiden Ausführungsbeispielen, dass die Tragflächen 21a, 33a der Exzenter 19, 32 der Herstellung der Montagestellung dienen.

Die Drehung der Exzenter 32 erfolgt analog zum Ausführungsbeispiel nach Fig. 1 bis 7, und auch der Auswechselvorgang wird in derselben Weise durchgeführt, wie oben ausführlich erläutert ist. Hinzu kommt lediglich, dass die Exzenter 32 nach dem ersten Aufschieben auf den Zentrieransatz 9 wieder in die aus Fig. 9 ersichtliche Stellung zurückgedreht werden müssen.

Fig. 10 zeigt, dass der Nadelzylinder 7 an seiner Unterseite mit zusätzlichen Aussparungen 39 versehen werden kann, die zur Aufnahme oder zum nachträglichen Einschieben der bereits oben erwähnten, hier mit den Bezugszeichen 40 angedeuteten Montageschienen dienen. Bei Anwendung dieser Montageschienen 40 steht der Nadelzylinder 7 in der Montagestellung zweckmäßig um so viel oberhalb des Zentrieransatzes 9 (oder anderer erhöhter Teile des Tragrings 3 und/oder der Schlossplatte 12), dass sich die Montageschienen 40 leicht in die Aussparung 39 einführen lassen. Je nach Konstruktion kann es auch hier zweckmäßig sein, die Schlossplatte vor dem Auswechselvorgang mit Hilfe des Stellrings 7 in ihre tiefste Position einzustellen. Im Anschluss daran können die Exzenter 32 zurück- oder weitergedreht werden, um den Nadelzylinder 7 auf den Montageschienen 40 abzusetzen. Eine bevorzugte Variante sieht außerdem vor, die Montageschienen 40 zumindest für den Auswechselvorgang mit Hilfe von Befestigungsschrauben 41 am Tragring 3 zu befestigen, damit sie beim Verschieben des Nadelzylinders 7 nicht radial oder seitlich wegrutschen.

Die Erfindung ist nicht auf das beschriebene Ausführungsbeispiel beschränkt, das auf vielfache Weise abgewandelt werden kann. Dies gilt insbesondere für die Ausbildung und die im Einzelfall vorgesehene Lage der Exzenter 19. Anstelle von zwei Exzentern 19 können bei Bedarf auch z. B. drei, um je 120° versetzte Exzenter 19 oder vier, um je 90° versetzte Exzenter 19 vorgesehen werden. Weiter ist die Erfindung nicht auf Rundstrickmaschinen mit drehbaren Nadelzylindern beschränkt, sondern in analoger Weise auch auf Rundstrickmaschinen mit stationären Nadelzylindern und drehbaren Schlossteilen anwendbar. Weiterhin ist klar, dass vor dem Auswechseln eines Nadelzylinders die üblichen Vorbereitungsarbeiten durchgeführt werden müssen, wozu insbesondere die Entfernung der Schlosssegmente 15, eines etwa vorhandenen Platinenrings oder den Auswechselvorgang behindernder Fadenführer zählen. Außerdem kann in an sich bekannter Weise eine etwa vorhandene Rippscheibe gelöst und auf der Oberkante des Nadelzylinders abgelegt werden. In Abhängigkeit von der im Einzelfall vorgesehenen Konstruktion kann auch ein zentrales Absenken der Schlossplatte 12 mit Hilfe des Stellrings 17 erforderlich sein, wenn die Schlossplatte 12 entsprechend Fig. 1 und 3 in der normalen Betriebsstellung um mehr als das Maß h oberhalb der Unterkante des Nadelzylinders 7 angeordnet ist, um dadurch Platz für die radiale Verschiebung des Nadelzylinders 7 zu schaffen (vgl. hierzu Fig. 2). Weiter ist klar, dass etwa vorhandene Zentrierstifte 29 (Fig. 1) für die Schlosssegmente 15 so anzubringen sind, dass sie das seitliche Wegziehen des Nadelzylinders 7 nicht behindern. Die Ansätze 22 der Exzenter 19 können außerdem mit in Umfangsnuten eingelassenen Gummiringen 30 (Fig. 2 und 4) versehen sein, die sich an die zugehörigen Bohrungswandungen anlegen und der axialen Klemmung der Ansätze 22 dienen.

## Patentansprüche

1. Rundstrickmaschine mit einem auswechselbaren Nadelzylinder (7), enthaltend einen Tragring (3) mit einer Auflagefläche (6) für den Nadelzylinder (7), wenigstens einen dessen Unterseite axial überragenden Ansatz (9) und eine das Auswechseln des Nadelzylinders (7) erleichternde Einrichtung, die auf den Nadelzylinder (7) einwirkende, zwischen dem Tragring (3) und dem Nadelzylinder (7) angeordnete Hebeteile aufweist, die um quer zu einer Maschinenachse (4) angeordnete Drehachsen (20, 37) drehbar gelagert sind und mittels derer der Nadelzylinder (7) wahlweise in eine Betriebsstellung, in welcher seine Unterseite auf der Auflagefläche (6) aufliegt und unterhalb einer Oberkante des Ansatzes (9) angeordnet ist, und in eine Montagestellung einstellbar ist, in der seine Unterseite von den Hebeteilen in einer angehobenen Lage gehalten wird, so dass sie zumindest bündig mit der Oberkante des Ansatzes (9) angeordnet ist, **dadurch gekennzeichnet, dass** die Hebeteile Exzentern (19) mit zylindrischen, in Bohrungen des Tragrings (3) oder des Nadelzylinders (7) drehbar gelagerten Ansätzen (22) aufweisen.

2. Rundstrickmaschine nach Anspruch 1, **dadurch gekennzeichnet, dass** der Tragring (3) mit den Exzentern (19) zugeordneten Anschlagstiften (23) versehen ist.

3. Rundstrickmaschine nach Anspruch 1 oder 2, **dadurch gekennzeichnet, dass** die Bohrungen in einer Seitenwand (5) ausgebildet ist, die den Tragring (3) an einer radial innen liegenden Seite begrenzt.

4. Rundstrickmaschine nach einem der Ansprüche 1 bis 3, **dadurch gekennzeichnet, dass** die Exzenter (19, 32) mit einem Mittel (24) zum Ansetzen eines Werkzeugs versehen sind.

5. Rundstrickmaschine nach Anspruch 4, **dadurch gekennzeichnet, dass** diese Mittel (24) von einer Innenseite des Nadelzylinders (7) her zugänglich sind.

6. Rundstrickmaschine nach einem der Ansprüche 1 bis 5, **dadurch gekennzeichnet, dass** die Unterseite des Nadelzylinders (7) eine umlaufende Zentrierrille (26) aufweist und die Exzenter (19) mit zum Eingreifen in die Zentrierrille (26) bestimmten Zentrierrippen (25) versehen sind.

7. Rundstrickmaschine nach Anspruch 6, **dadurch gekennzeichnet, dass** die Zentrierrippen (25) so an den Exzentern (19) ausgebildet sind, dass sie nur in der Betriebsstellung des Nadelzylinders (7) in die Zentrierrillen (26) eingreifen.

8. Rundstrickmaschine nach Anspruch 1, **dadurch gekennzeichnet, dass** die Exzenter (32) in zu seiner Unterseite hin offenen Aussparungen (34) des Nadelzylinders (7) angeordnet und die die Ansätze (35) aufnehmenden Bohrungen in einer die Aussparungen (34) begrenzenden Seitenwand (36) ausgebildet sind.

9. Rundstrickmaschine nach einem der Ansprüche 1 bis 8, **dadurch gekennzeichnet, dass** sie nur zwei, einander im Wesentlichen diametral gegenüber liegende Exzenter (19) aufweisen.

10. Rundstrickmaschine nach einem der Ansprüche 1 bis 9, **dadurch gekennzeichnet, dass** die Unterseite des Nadelzylinders (7) in der Montagestellung im Wesentlichen in gleicher Höhe mit der Oberkante des Zentrieransatzes (9) angeordnet ist.

11. Nadelzylinder mit einer Unterseite für eine Rundstrickmaschine nach Anspruch 6, **dadurch gekennzeichnet, dass** er an der Unterseite mit wenigstens einer, zur Aufnahme der Zentrierrippen (25) der Exzenter (19) geeigneten umlaufenden Zentrierrille (26) versehen ist.

12. Nadelzylinder mit einer Unterseite für eine Rundstrickmaschine nach Anspruch 8, **dadurch gekennzeichnet, dass** er an der Unterseite mit wenigstens zwei, zur drehbaren Lagerung je eines Exzenters (32) bestimmte Aussparungen (34) versehen ist, die auf radial innen liegenden Seiten durch eine Seitenwand (36) begrenzt sind, die Bohrungen zur Aufnahme der Ansätze (35) der Exzenter (32) aufweist.

13. Nadelzylinder nach Anspruch 11 oder 12, **dadurch gekennzeichnet, dass** die Unterseite mit weiteren, zur Aufnahme von Tragschienen (40) bestimmten Aussparungen (39) versehen ist.

## Claims

1. Circular knitting machine with a replaceable needle cylinder (7), comprising a support ring (3) with a support surface (6) for the needle cylinder (7), at least one projection (9) projecting axially above the underside thereof and a means for facilitating the replacement of the needle cylinder (7), said means having lifting parts, which act on the needle cylinder (7) and are arranged between the support ring (3) and the needle cylinder (7) and which are mounted to be rotatable around rotational axes (20, 37) arranged transversely to the machine axis (4) and by means of which the needle cylinder (7) is selectively adjustable into an operating position, in which its underside lies on the support surface (6) and is arranged below an upper edge of the projection (9), and into an assembly position, in which its underside is held by the lifting parts in a raised position, so that it is arranged at least flush with the upper edge of the projection (9), **characterised in that** the lifting parts have cams (19) with cylindrical projections (22) rotatably mounted in holes of the support ring (3) or the needle cylinder (7).

2. Circular knitting machine according to claim 1, **characterised in that** the support ring (3) is provided with stop pins (23) associated with the cams (19).

3. Circular knitting machine according to claim 1 or 2, **characterised in that** the holes is configured in a side wall (5), which delimits the support ring (3) on a side lying radially inwards.

4. Circular knitting machine according to one of claims 1 to 3, **characterised in that** the cams (19, 32) are provided with a means (24) for attaching a tool.

5. Circular knitting machine according to claim 4, **characterised in that** these means (24) are accessible from an inside surface of the needle cylinder (7).

6. Circular knitting machine according to one of claims 1 to 5, **characterised in that** the underside of the needle cylinder (7) has a circumferential centring groove (26) and the cams (19) are provided with centring ribs (25) for engagement into the centring groove (26).

7. Circular knitting machine according to claim 6, **characterised in that** the centring ribs (25) are configured on the cams (19) in such a manner that they only engage into the centring grooves (26) in the operating position of the needle cylinder (7).

8. Circular knitting machine according to claim 1, **characterised in that** the cams (32) are arranged in recesses (34) of the needle cylinder (7) open towards its underside and the holes receiving the projections (35) are configured in a side wall (36) delimiting the recesses (34).

9. Circular knitting machine according to one of claims 1 to 8, **characterised in that** they have only two cams (19) located substantially diametrically opposed to one another.

10. Circular knitting machine according to one of claims 1 to 9, **characterised in that** in the assembly position the underside of the needle cylinder (7) is arranged at substantially the same height as the upper edge of the centring projection (9).

11. Needle cylinder with an underside for a circular knitting machine according to claim 6, **characterised in that** it is provided on the underside with at least one circumferential centring groove (26) suitable for receiving the centring ribs (25) of the cams (19).

12. Needle cylinder with an underside for a circular knitting machine according to claim 8, **characterised in that** it is provided on the underside with at least two recesses (34) intended for the rotatable mounting of a respective cam (32) and delimited on sides located radially inwards by a side wall (36), which has holes to receive the projections (35) of the cams (32).

13. Needle cylinder according to claim 11 or 12, **characterised in that** the underside is provided with further recesses (39) intended to receive support rails (40).

## Revendications

1. Métier à tricoter circulaire doté d'un cylindre à aiguilles remplaçable (7), comprenant un bague de support (3) pourvue d'une surface d'appui (6) pour le cylindre à aiguilles (7), au moins un appendice (9) dépassant axialement de la face inférieure du cylindre, et un dispositif facilitant le remplacement du cylindre à aiguilles (7), qui présente des éléments de levage agissant sur le cylindre à aiguilles (7) en étant disposés entre la bague de support (3) et le cylindre à aiguilles (7), éléments qui sont montés à rotation autour d'axes de rotation (20, 37) disposés transversalement à un axe de machine (4), et au moyen desquels le cylindre à aiguilles (7) peut être réglé au choix dans une position de fonctionnement, dans laquelle sa face inférieure repose sur la surface d'appui (6) et est disposée en dessous d'un bord supérieur de l'appendice (9), et dans une position de montage dans laquelle sa face inférieure est maintenue par les éléments de levage en position relevée, de sorte qu'elle est disposée au moins à fleur du bord supérieur de l'appendice (9), **caractérisé en ce que** les éléments de levage présentent des excentriques (19) pourvus d'appendices cylindriques (22) montés à rotation dans des perçages de la bague de support (3) ou du cylindre à aiguilles (7).

2. Métier à tricoter circulaire selon la revendication 1, **caractérisé en ce que** la bague de support (3) est pourvue de goupilles de butée (23) associées aux excentriques (19).

3. Métier à tricoter circulaire selon la revendication 1 ou 2, **caractérisé en ce que** les perçages sont formés dans une paroi latérale (5) qui délimite la bague de support (3) sur un côté situé radialement à l'intérieur.

4. Métier à tricoter circulaire selon l'une des revendications 1 à 3, **caractérisé en ce que** les excentriques (19, 32) sont pourvus d'un moyen (24) pour appliquer un outil.

5. Métier à tricoter circulaire selon la revendication 4, **caractérisé en ce que** ces moyens (24) sont accessibles par un côté intérieur du cylindre à aiguilles (7).

6. Métier à tricoter circulaire selon l'une des revendications 1 à 5, **caractérisé en ce que** la face inférieure du cylindre à aiguilles (7) présente une gorge de centrage circonférentielle (26), et les excentriques (19) sont pourvus de nervures de centrage (25) destinées à s'engager dans la gorge de centrage (26).

7. Métier à tricoter circulaire selon la revendication 6, **caractérisé en ce que** les nervures de centrage (25) sont configurées sur les excentriques (19) de telle sorte qu'elles ne s'engagent dans les gorges de centrage (26) que dans la position de fonctionnement du cylindre à aiguilles (7).

8. Métier à tricoter circulaire selon la revendication 1, **caractérisé en ce que** les excentriques (32) sont disposés dans des évidements (34) du cylindre à aiguilles (7) qui sont ouverts vers sa face inférieure, et les perçages recevant les appendices (35) sont formés dans une paroi latérale (36) délimitant les évidements (34).

9. Métier à tricoter circulaire selon l'une des revendications 1 à 8, **caractérisé en ce qu'**il ne présente que deux excentriques (19), sensiblement diamétralement opposés.

10. Métier à tricoter circulaire selon l'une des revendications 1 à 9, **caractérisé en ce que** la face inférieure du cylindre à aiguilles (7) est disposée, dans la position de montage, sensiblement à la même hauteur que le bord supérieur de l'appendice de centrage (9).

11. Cylindre à aiguilles ayant une face inférieure pour un métier à tricoter circulaire selon la revendication 6, **caractérisé en ce qu'**il est pourvu sur la face inférieure d'au moins une gorge de centrage circonférentielle (26) apte à recevoir les nervures de centrage (25) des excentriques (19).

12. Cylindre à aiguilles ayant une face inférieure pour un métier à tricoter circulaire selon la revendication 8, **caractérisé en ce qu'**il est pourvu sur la face inférieure d'au moins deux évidements (34) destinés au montage à rotation d'un excentrique respectif (32), évidements qui sont délimités sur des côtés situés radialement à l'intérieur par une paroi latérale (36) qui présente des perçages pour recevoir les appendices (35) des excentriques (32).

13. Cylindre à aiguilles selon la revendication 11 ou 12, **caractérisé en ce que** la face inférieure est pourvue d'évidements supplémentaires (39) destinés à recevoir des rails de support (40).
